# EUROPÄISCHE PATENTANMELDUNG

(11) **EP 3 840 004 A1**
(43) Veröffentlichungstag der Anmeldung: **23.06.2021**
(21) Anmeldenummer: 20209711.9
(22) Anmeldetag: 25.11.2020
(51) Int. Cl.: H01H 33/66, H01H 33/662, H01H 33/664

(54) **VAKUUMSCHALTRÖHRE**

(30) Priorität: 17.12.2019 DE 102019219868
(71) Anmelder: Siemens Aktiengesellschaft, 80333 München (DE)
(72) Erfinder: Jenichen, Henry, 10553 Berlin (DE); Sörries, Wolfgang, 14052 Berlin (DE)

(57) **Zusammenfassung**

Die vorliegende Erfindung betrifft eine Vakuumschaltröhre (10), mit mindestens einem Gehäusekörper (12), einem Festkontakt (16) und einem Bewegkontakt (18), wobei der Festkontakt (16) ortsfest in dem Gehäusekörper (12) angeordnet ist und der Bewegkontakt (18) beweglich in einem Bewegkontaktlager (20)derart geführt ist, dass der Bewegkontakt (18) von einer den Festkontakt (16) kontaktierenden Position zu einer von dem Festkontakt (16) beabstandeten Position und umgekehrt entlang einer Bewegungsachse (22) bewegbar ist, wobei der Festkontakt (16) durch den Gehäusekörper (12) verläuft und einen innerhalb des Gehäusekörpers (12) befindlichen inneren Festkontaktbereich (30) und einen außerhalb des Gehäusekörpers (12) befindlichen äußeren Festkontaktbereich (32) aufweist, und/oder dass der Bewegkontakt (18) durch den Gehäusekörper (12) verläuft und einen innerhalb des Gehäusekörpers (12) befindlichen inneren Bewegkontaktbereich (36) und einen außerhalb des Gehäusekörpers (12) befindlichen äußeren Bewegkontaktbereich (38) aufweist, wobei wenigstens einer von dem äußeren Festkontaktbereich (32) und dem äußeren Bewegkontaktbereich (38) zumindest teilweise radial mit Bezug auf die Bewegungsachse (22) von dem Gehäusekörper (12) umgeben ist.

## Beschreibung

Die vorliegende Erfindung betrifft eine Vakuumschaltröhre. Die vorliegende Erfindung betrifft insbesondere eine Vakuumschaltröhre, die kostengünstig herstellbar sein kann und ferner ein reduziertes Gewicht aufweisen kann.

Schaltanlagen zum Trennen von Strömen sind weitläufig bekannt. Die Anordnung von Schaltmodulen in Mittel- und Hochspannungsschaltanlagen, beispielsweise, kann auf sehr unterschiedliche Weise erfolgen.

Bekannt sind beispielsweise Vakuumschaltröhren, die folgendermaßen ausgestaltet sind. Sie umfassen einen Gehäusekörper, einen Festkontakt und einen Bewegkontakt. Dabei ist es vorgesehen, dass der Festkontakt ortsfest in dem Gehäusekörper angeordnet ist und der Bewegkontakt beweglich in einem Bewegkontaktlager derart geführt ist, dass der Bewegkontakt von einer den Festkontakt kontaktierenden Position zu einer von dem Festkontakt beabstandeten Position und umgekehrt entlang einer Bewegungsachse bewegbar ist. Somit kann eine elektrische Verbindung zwischen Festkontakt und Bewegkontakt ausgebildet oder verhindert werden und so ein Schalten der Vakuumschaltröhre ermöglicht werden.

Derartige aus dem Stand der Technik bekannte Lösungen können jedoch noch weiteres Verbesserungspotential bieten, insbesondere hinsichtlich der zur Herstellung benötigten Kosten, hinsichtlich der Leistungsfähigkeit und/oder hinsichtlich der Ausmaße der Vakuumschaltröhre.

Es ist die Aufgabe der vorliegenden Erfindung, die aus dem Stand der Technik bekannten Nachteile zumindest teilweise zu überwinden. Es ist insbesondere die Aufgabe der vorliegenden Erfindung, eine Lösung bereitzustellen, durch welche eine vorteilhafte Ausgestaltung hinsichtlich der zur Herstellung benötigten Kosten, hinsichtlich der Leistungsfähigkeit und/oder hinsichtlich der Ausmaße ermöglicht werden kann.

Die Lösung der Aufgabe erfolgt erfindungsgemäß zumindest zum Teil durch eine Vakuumschaltröhre mit den Merkmalen des Anspruchs 1. Bevorzugte Ausgestaltungen der Erfindung sind in den Unteransprüchen, in der Beschreibung oder den Figuren beschrieben, wobei weitere in den Unteransprüchen oder in der Beschreibung oder den Figuren beschriebene oder gezeigte Merkmale einzeln oder einer beliebigen Kombination einen Gegenstand der Erfindung darstellen können, wenn sich aus dem Kontext nicht eindeutig das Gegenteil ergibt.

Beschrieben wird eine Vakuumschaltröhre, mit mindestens einem Gehäusekörper, einem Festkontakt und einem Bewegkontakt, wobei der Festkontakt ortsfest in dem Gehäusekörper angeordnet ist und der Bewegkontakt beweglich in einem Bewegkontaktlager derart geführt ist, dass der Bewegkontakt von einer den Festkontakt kontaktierenden Position zu einer von dem Festkontakt beabstandeten Position und umgekehrt entlang einer Bewegungsachse bewegbar ist, wobei der Festkontakt durch den Gehäusekörper verläuft und einen innerhalb des Gehäusekörpers befindlichen inneren Festkontaktbereich und einen außerhalb des Gehäusekörpers befindlichen äußeren Festkontaktbereich aufweist, und/oder wobei der Bewegkontakt durch den Gehäusekörper verläuft und einen innerhalb des Gehäusekörpers befindlichen inneren Bewegkontaktbereich und einen außerhalb des Gehäusekörpers befindlichen äußeren Bewegkontaktbereich aufweist, wobei wenigstens einer von dem äußeren Festkontaktbereich und dem äußeren Bewegkontaktbereich zumindest teilweise radial mit Bezug auf die Bewegungsachse von dem Gehäusekörper umgeben ist.

Eine derartige Vakuumschaltröhre erlaubt auf vorteilhafte Weise eine Lösung bereitzustellen, durch welche eine vorteilhafte Ausgestaltung hinsichtlich der zur Herstellung benötigten Kosten, hinsichtlich der Leistungsfähigkeit und/oder hinsichtlich der Ausmaße der Vakuumschaltröhre ermöglicht werden kann.

Beschrieben wird somit eine Vakuumschaltröhre. Eine Vakuumschaltröhre beziehungsweise Vakuumschaltkammer wie vorstehend beschrieben kann insbesondere dem Schalten von hohen Strömen und Isolieren hoher Spannungen in einem Energieverteilungsnetz dienen. Die Vakuumschaltröhren können dabei in Alleinstellung oder in einer Mehrzahl von Schaltröhren angeordnet werden, um so das Schalten
hoher Ströme und das Isolieren hoher Spannungen im Medium Vakuum zu realisieren.

Die beschriebene Vakuumschaltröhre umfasst mindestens einen Gehäusekörper, der auch als Abschirmung dienen kann. Beispielsweise kann der Gehäusekörper beziehungsweise die Abschirmung aus einem Metall, wie etwa einem Edelmetall, ausgestaltet sein. Ferner kann der Gehäusekörper in an sich bekannter Weise Keramikelemente beziehungsweise Isolierelemente aufweisen.

Es sind ferner ein Festkontakt und ein Bewegkontakt vorgesehen. Diese Kontakte dienen dazu, ein Schalten der Vakuumschaltröhre zu ermöglichen, indem sie mechanisch und damit elektrisch kontaktierbar sind oder beabstandet werden können. Hierzu ist es vorgesehen, dass der Festkontakt ortsfest in dem Gehäusekörper angeordnet ist und der Bewegkontakt beweglich in einem Bewegkontaktlager derart geführt ist, dass der Bewegkontakt von einer den Festkontakt kontaktierenden Position zu einer von dem Festkontakt beabstandeten Position und umgekehrt entlang einer Bewegungsachse bewegbar ist.

Das Bewegkontaktlager kann insbesondere in dem Gehäusekörper angeordnet oder Teil von diesem sein. Somit kann der Bewegkontakt von einem inneren Volumen des Gehäusekörpers nach außerhalb des Gehäusekörpers verlaufen. Entsprechend kann auch der Festkontakt von einem inneren Volumen des Gehäusekörpers nach außerhalb des Gehäusekörpers verlaufen. Dabei ist eine Durchführung des Festkontakts durch den Gehäusekörper, also eine Festkontaktdurchführung, wie auch eine Durchführung des Bewegkontakts durch den Gehäusekörper, also eine Bewegkontaktdurchführung, derart ausgestaltet, dass im Inneren des Gehäusekörpers ein Vakuum ausbildbar ist.

Genauer ist es vorgesehen, dass der Festkontakt durch den Gehäusekörper verläuft und einen innerhalb des Gehäusekörpers befindlichen inneren Festkontaktbereich und einen außerhalb des Gehäusekörpers befindlichen äußeren Festkontaktbereich aufweist. Zusätzlich oder alternativ ist es mit Bezug auf den Bewegkontakt vorgesehen, dass dieser durch den Gehäusekörper verläuft und einen innerhalb des Gehäusekörpers befindlichen inneren Bewegkontaktbereich und einen außerhalb des Gehäusekörpers befindlichen äußeren Bewegkontaktbereich aufweist.

Der innere Festkontaktbereich und/oder der innere Bewegkontaktbereich sind somit zumindest teilweise innerhalb des Gehäusekörpers angeordnet und der äußere Festkontaktbereich und/oder der äußere Bewegkontaktbereich sind somit zumindest teilweise außerhalb des Gehäusekörpers angeordnet.

Insbesondere verläuft einer von dem inneren Festkontaktbereich und dem äußeren Festkontaktbereich durch den Gehäusekörper, so dass ein Teil des inneren Festkontaktbereichs auch außerhalb des Gehäusekörpers verläuft oder dass ein Teil des äußeren Festkontaktbereichs auch innerhalb des Gehäusekörpers verläuft. Alternativ kann eine Verbindung von innerem Festkontaktbereich und äußerem Festkontaktbereich an der Durchführung des Gehäusekörpers vorliegen, so dass der innere Festkontaktbereich ausschließlich innerhalb des Gehäusekörpers verläuft und dass der äußere Festkontaktbereich ausschließlich außerhalb des Gehäusekörpers angeordnet ist.

Insbesondere verläuft ferner einer von dem inneren Bewegkontaktbereich und dem äußeren Bewegkontaktbereich durch den Gehäusekörper, so dass ein Teil des inneren Bewegkontaktbereichs auch außerhalb des Gehäusekörpers verläuft oder dass ein Teil des äußeren Bewegkontaktbereichs auch innerhalb des Gehäusekörpers verläuft. Alternativ kann eine Verbindung von innerem Bewegkontaktbereich und äußerem Bewegkontaktbereich an der Durchführung des Gehäusekörpers vorliegen, so dass der innere Bewegkontaktbereich ausschließlich innerhalb des Gehäusekörpers verläuft und dass der äußere Bewegkontaktbereich ausschließlich außerhalb des Gehäusekörpers angeordnet ist.

Es kann ferner bevorzugt vorgesehen sein, dass der innere Festkontaktbereich aus einem anderen Material ausgebildet ist, als der äußere Festkontaktbereich und/oder dass der innere Bewegkontaktbereich aus einem anderen Material ausgebildet ist, als der äußere Bewegkontaktbereich.

Dem Vorstehenden folgend sind der innere Festkontaktbereich und der innere Bewegkontaktbereich derart ausgebildet, dass diese eine elektrische Verbindung ausbilden können. Somit weisen der innere Festkontaktbereich und der innere Bewegkontaktbereich jeweils eine Kontaktfläche auf, so dass die Kontaktflächen zum Ausbilden einer elektrischen Verbindung sich berührend ausgebildet sein können.

Der äußere Festkontaktbereich kann ferner einen elektrischen Anschluss aufweisen und der äußere Bewegkontaktbereich kann ebenfalls einen elektrischen Anschluss aufweisen, um die Vakuumschaltröhre so in einen elektrischen Leiter einbinden zu können, wie dies grundsätzlich bekannt ist.

In vorteilhafter Weise ist es bei der hier beschriebenen Vakuumschaltröhre vorgesehen, dass wenigstens einer von dem äußeren Festkontaktbereich und dem äußeren Bewegkontaktbereich zumindest teilweise radial mit Bezug auf die Bewegungsachse von dem Gehäusekörper umgeben ist, beispielsweise vollständig radial mit Bezug auf die Bewegungsachse von dem Gehäusekörper umgeben ist, also insbesondere in jeder radialen Richtung.

Insbesondere eine derartige Ausgestaltung kann deutliche Vorteile gegenüber den Lösungen aus dem Stand der Technik ermöglichen.

Denn die vorgenannte Ausgestaltung ermöglicht es, dass das Material des inneren Festkontaktbereichs und/oder des inneren Bewegkontaktbereichs reduziert werden kann insbesondere durch eine reduzierte Ausdehnung in der Längsachse der Vakuumschaltröhre, was der Bewegungsrichtung beziehungsweise den Richtungen der Bewegungsachse des Bewegkontakts entspricht. Dies kann deshalb von Vorteil sein, da an das Material des inneren Festkontaktbereichs beziehungsweise des inneren Bewegkontaktbereichs meist höhere Anforderungen zu stellen sind als an das Material des äußeren Festkontaktbereichs beziehungsweise des äußeren Bewegkontaktbereichs. Dies beispielsweise deshalb, da diese Materialien beispielsweise einem Überschlag bei einem Trennen oder Zusammenfügen der Kontakte widerstehen müssen. Derartige Anforderungen gelten für den äußeren Festkontaktbereich und für den äußeren Bewegkontaktbereich nicht, so dass das Material des äußeren Festkontaktbereichs und des äußeren Bewegkontaktbereichs meist kostengünstiger ausgewählt werden können, als das Material des inneren Festkontaktbereichs und des inneren Bewegkontaktbereichs.

Darüber hinaus wird es durch die hier beschriebene Ausgestaltung möglich, dass die Vakuumschaltröhre kürzer ausgestaltet werden kann beziehungsweise in Richtung der Längsachse der Vakuumschaltröhre, also insbesondere in Bewegungsrichtung des Bewegkontakts, eine geringere räumliche Ausdehnung aufweisen kann. Dies kann wiederum Kosten aber auch Gewicht einsparen, was etwa bei der Montage von Vorteil sein kann. Darüber hinaus kann die Anwendungsvielfalt vergrößert werden.

Weiterhin kann insbesondere ein geringes Gewicht bei dem Bewegkontakt dazu führen, dass eine Verringerung der bewegten Masse möglich wird. Dadurch ergeben sich Vorteile bei der Auslegung der kinematischen Kette des Schaltgerätes beziehungsweise der Vakuumschaltröhre sowie Kostenvorteile Vorteile hinsichtlich der Leistungsfähigkeit.

Durch die Verringerung der Masse der Vakuumschaltröhre, insbesondere des Bewegkontakts aber auch des Festkontakts, ergeben sich ferner Vorteile beim Transport. Diese Vorteile ergeben sich sowohl durch ein geringeres Transportgewicht als auch geringe mechanische Kräfte, wie etwa vertikale Transport-beschleunigungen insbesondere auf den Bewegkontakt beim liegenden, also horizontalen Transport. Somit spielt die Röhrenausrichtung beim Transport keine Rolle, was zu effizienteren Transport-verpackungen/-konzepten etwa hinsichtlich des Raumbedarfs, Gewichts etc. für die Vakuumschaltröhre aber auch das fertige Hoch-/Mittelspannungsschaltgerät führt.

Es kann bevorzugt sein, dass der Gehäusekörper im Bereich einer Festkontaktdurchführung in Richtung des Bewegkontakts geformt ist beziehungsweise in diese Richtung zumindest teilweise verläuft. Dies ist eine vorteilhafte Möglichkeit um zu erreichen, dass der äußere Festkontaktbereich zumindest teilweise radial mit Bezug auf die Bewegungsachse von dem Gehäusekörper umgeben ist. Denn die Festkontaktdurchführung ist in Längsachse der Vakuumschaltröhre im Vergleich zu der äußersten Ausdehnung des Gehäusekörpers in Richtung der Längsachse auf der Seite des Festkontakts in Richtung des Bewegkontakts versetzt. Dies wird dabei in dieser Ausgestaltung möglich, obgleich der entsprechende von dem Gehäusekörper umgebende Bereich nicht innerhalb des inneren Volumens des Gehäusekörpers angeordnet ist. Dadurch kann das Material des äußeren Festkontaktbereichs auch in dem von dem Gehäusekörper umgebenen Bereich, welcher herkömmlicher Weise innerhalb des Gehäusekörpers angeordnet wäre, weiterhin im Vergleich zu dem inneren Festkontaktbereich reduzierten Anforderungen genügen, ohne dass weitere Maßnahmen, wie etwa das Vorsehen von Abschirmungen, zu beachten wären.

Entsprechend kann es vorgesehen sein, um zu erreichen, dass der äußere Bewegkontaktbereich zumindest teilweise radial mit Bezug auf die Bewegungsachse von dem Gehäusekörper umgeben ist, dass der Gehäusekörper im Bereich einer Bewegkontaktdurchführung in Richtung des Festkontakts geformt ist beziehungsweise in diese Richtung zumindest teilweise verläuft. Dies ist eine vorteilhafte Möglichkeit um zu erreichen, dass der äußere Bewegkontaktbereich zumindest teilweise radial mit Bezug auf die Bewegungsachse von dem Gehäusekörper umgeben ist. Denn die Bewegkontaktdurchführung ist in Längsachse der Vakuumschaltröhre im Vergleich zu der äußersten Ausdehnung des Gehäusekörpers in Richtung der Längsachse auf der Seite des Bewegkontakts in Richtung des Festkontakts versetzt. Dies wird dabei in dieser Ausgestaltung möglich, obgleich der entsprechende von dem Gehäusekörper umgebende Bereich nicht innerhalb des inneren Volumens des Gehäusekörpers angeordnet ist. Dadurch kann das Material des äußeren Bewegkontaktbereichs auch in dem von dem Gehäusekörper umgebenen Bereich, welcher herkömmlicher Weise innerhalb des Gehäusekörpers angeordnet wäre, weiterhin im Vergleich zu dem inneren Bewegkontaktbereich reduzierten Anforderungen genügen, ohne dass weitere Maßnahmen, wie etwa das Vorsehen von Abschirmungen, zu beachten wären.

Somit kann es vorgesehen sein, dass der äußere Festkontaktbereich ausschließlich außerhalb des Gehäusekörpers angeordnet ist und/oder dass der äußere Bewegkontaktbereich ausschließlich außerhalb des Gehäusekörpers angeordnet ist.

Alternativ kann es vorgesehen sein, dass der äußere Festkontaktbereich und/oder der äußere Bewegkontaktbereich zumindest zum Teil im Inneren des Gehäusegrundkörpers angeordnet ist, also die Verbindung von innerem Festkontaktbereich zu äußerem Festkontaktbereich und/oder die Verbindung von innerem Bewegkontaktbereich zu äußerem Bewegkontaktbereich im Inneren des Gehäusekörpers vorliegt. In dieser Ausgestaltung sollten jedoch Abschirmungen zum Abschirmen des äußeren Festkontaktbereichs und/oder äußeren Bewegkontaktbereichs vorgesehen sein. Dadurch können herkömmliche Gehäusekörper verwendet werden, was eine Umsetzung der vorliegenden Erfindung in herkömmliche Bauteile vereinfachen kann.

Es kann weiterhin bevorzugt sein, dass wenigstens einer von dem inneren Festkontaktbereich und dem inneren Bewegkontaktbereich aus Kupfer ausgestaltet ist. Insbesondere in dieser Ausgestaltung können die Anforderungen an das Material des inneren Festkontaktbereichs beziehungsweise des inneren Bewegkontaktbereichs effektiv realisierbar sein und dabei die Vorteile der Erfindung ausgeprägt zur Geltung kommen. Denn insbesondere das Reduzieren von Kupfer bei einer Vakuumschaltröhre kann deutliche Vorteile hinsichtlich Kosten und/oder Gewicht aufweisen.

Alternativ oder zusätzlich kann es vorgesehen sein, dass wenigstens einer von dem äußeren Festkontaktbereich und dem äußeren Bewegkontaktbereich aus Aluminium geformt ist. Aluminium weist insbesondere gegenüber Kupfer aber auch gegenüber anderen als innere Kontaktbereiche verwendbaren Materialien Vorteile hinsichtlich des Gewichts und der Kosten auf.

Es kann ferner vorgesehen sein, dass der innere Festkontaktbereich einen inneren Festkontaktkörper und einen inneren Festkontaktschaft aufweist und dass der äußere Festkontakt einen Festkontaktsockel und einen äußeren Festkontaktschaft aufweist, wobei die Länge des äußeren Festkontaktschafts wenigstens 25%, beispielsweise wenigstens 45%, bezüglich der Länge des inneren Festkontaktschafts aufweist. Insbesondere in dieser Ausgestaltung wird deutlich, dass ein signifikanter Anteil des inneren Festkontaktbereichs eingespart werden kann, was die Vorteile der Erfindung besonders ausgeprägt ermöglicht.

Entsprechend kann es grundsätzlich alternativ oder zusätzlich vorgesehen sein, dass der innere Bewegkontaktbereich einen inneren Bewegkontaktkörper und einen inneren Bewegkontaktschaft aufweist und dass der äußere Bewegkontaktbereich einen Bewegkontaktsockel und einen äußeren Bewegkontaktschaft aufweist, wobei die Länge des äußeren Bewegkontaktschafts wenigstens 25%, beispielsweise wenigstens 45%, bezüglich der Länge des inneren Bewegkontaktschafts aufweist.

Es kann ferner vorgesehen sein, dass der innere Festkontaktbereich mit dem äußeren Festkontaktbereich durch eine Senklochschraubverbindung mechanisch verbunden ist. Unter einer Senklochschraubverbindung soll im Sinne der vorliegenden Erfindung verstanden werden eine Schraubverbindung, bei der die Schraube in ein Senkloch beziehungsweise einen gesenkten Bereich eingreift. Dabei kann der Schraubkopf die gleiche Geometrie aufweisen, wie das Senkloch beziehungsweise der gesenkte Bereich und diesen somit ausfüllen. Beispielsweise können das Senkloch und ein entsprechendes Gewinde in dem inneren Festkontaktbereich vorliegen und kann der äußere Festkontaktbereich als Schraube ausgestaltet sein. In dieser Ausgestaltung kann ein einfaches Verbindungsverfahren ohne Schweißung erfolgen, was bei der Montage der Vakuumschaltröhre von Vorteil sein kann.

Entsprechend kann es vorgesehen sein, dass der innere Bewegkontaktbereich mit dem äußeren Bewegkontaktbereich durch eine Senklochschraubverbindung mechanisch verbunden ist.

Hinsichtlich weiterer Vorteile und technischer Merkmale der Vakuumschaltröhre wird auf die Figuren und die Beschreibung der Figuren verwiesen, und umgekehrt.

Weitere Einzelheiten, Merkmale und Vorteile des Gegenstandes der Erfindung ergeben sich aus den Unteransprüchen sowie aus der nachfolgenden Beschreibung der Figuren und den zugehörigen Beispielen. In den Figuren zeigen:
- Fig. 1: schematisch eine Vakuumschaltröhre für eine erste Ausgestaltung der Erfindung;
- Fig. 2: schematisch eine Vakuumschaltröhre in einer ersten Ausgestaltung der Erfindung
- Fig. 3: schematisch eine Vakuumschaltröhre in einer weiteren Ausgestaltung der Erfindung.

In der Figur 1 ist eine Ausgestaltung einer Vakuumschaltröhre 10 gemäß einer Ausgestaltung der Erfindung gezeigt.

Die Vakuumschaltröhre 10 umfasst mindestens einen Gehäusekörper 12, der etwa aus einem Edelmetall geformt sein kann und der ferner Isolierkörper 14, etwa aus einer Keramik ausgebildet, aufweisen kann.

Die Vakuumschaltröhre 10 umfasst ferner einen Festkontakt 16 und einem Bewegkontakt 18, wobei der Festkontakt 16 ortsfest in dem Gehäusekörper 12 angeordnet ist und der Bewegkontakt 18 beweglich in einem Bewegkontaktlager 20 derart geführt ist, dass der Bewegkontakt 18 von einer den Festkontakt 16 kontaktierenden Position zu einer von dem Festkontakt 16 beabstandeten Position und umgekehrt entlang einer Bewegungsachse 22 bewegbar ist.

Um den Gehäusekörper 12 auch bei einer Bewegung des Bewegkontakts 18 vakuumdicht zu verschließen weist der Gehäusekörper 12 im Bereich des Bewegkontakts 18 einen Balg 24 auf, der an dem Gehäusekörper 12 und dem Bewegkontakt 18 befestigt ist. Ferner ist eine Abschirmung 26 vorgesehen, welche den Balg 24 schützt.

Es ist ferner vorgesehen, dass der Festkontakt 16 an einer Festkontaktdurchführung 28 durch den Gehäusekörper 12 verläuft und einen innerhalb des Gehäusekörpers 12 befindlichen inneren Festkontaktbereich 30, der etwa aus Kupfer geformt ist, und einen außerhalb des Gehäusekörpers 12 befindlichen äußeren Festkontaktbereich 32, der etwa aus Aluminium geformt ist, aufweist. Ferner verläuft der Bewegkontakt 18 an einer Bewegkontaktdurchführung 34 durch den Gehäusekörper 12 und umfasst einen innerhalb des Gehäusekörpers 12 befindlichen inneren Bewegkontaktbereich 36, der wiederum aus Kupfer ausgebildet sein kann, und einen außerhalb des Gehäusekörpers 12 befindlichen äußeren Bewegkontaktbereich 38, der etwa aus Aluminium ausgebildet ist. In der Figur 1 sind dabei der äußere Festkontaktbereich 32 und der äußere Bewegkontaktbereich 38 nicht gezeigt.

Grundsätzlich kann die Form der Kontur des Gehäusekörpers 12, also insbesondere die metallische Kontur, zur gezielten Steuerung der Feldverteilung über den Keramiken beziehungsweise Isolierkörpern 14 eingesetzt werden. Beispielsweise kann die Kontur zwischen dem Isolierkörper 14 beziehungsweise den Isolierkörpern 14 auf der Seite des Festkontakts 16 und der Festkontaktdurchführung 28 beziehungsweise die Kontur zwischen dem Isolierkörper 14 beziehungsweise den Isolierkörpern 14 auf der Seite des Bewegkontakts 18 und der Abschirmung 26 zur gezielten Steuerung der Feldverteilung eingesetzt werden.

Diese sind aber in der Figur 2 gezeigt wo zu sehen ist, dass der äußere Festkontaktbereich 32 und der äußere Bewegkontaktbereich 38 zumindest teilweise radial mit Bezug auf die Bewegungsachse 22 von dem Gehäusekörper 12 umgeben sind.

Genauer ist gezeigt, dass der Gehäusekörper 12 im Bereich der Festkontaktdurchführung 28 in Richtung des Bewegkontakts 18 geformt ist, wobei der äußere Festkontaktbereich 32 vollständig außerhalb eines inneren Volumens 40 des Gehäusekörpers 12 angeordnet ist. Hinsichtlich des Bewegkontakts 18 ist ferner gezeigt, dass der äußere Bewegkontaktbereich 38 zum Teil innerhalb des inneren Volumens 40 des Gehäusekörpers 12 angeordnet ist.

Figur 2 zeigt ferner, dass der innere Festkontaktbereich 30 einen inneren Festkontaktkörper 42 und einen inneren Festkontaktschaft 44 aufweist und dass der äußere Festkontaktbereich 32 einen Festkontaktsockel 46 und einen äußeren Festkontaktschaft 48 aufweist, wobei die Länge des äußeren Festkontaktschafts 48 wenigstens 25% bezüglich der Länge des inneren Festkontaktschafts 44 aufweist.

Entsprechend ist es vorgesehen, dass der innere Bewegkontaktbereich 36 einen inneren Bewegkontaktkörper 50 und einen inneren Bewegkontaktschaft 52 aufweist und dass der äußere Bewegkontaktbereich 38 einen Bewegkontaktsockel 54 und einen äußeren Bewegkontaktschaft 56 aufweist, wobei die Länge des äußeren Bewegkontaktschafts 56 wenigstens 25% bezüglich der Länge des inneren Bewegkontaktschafts 52 aufweist.

In dem inneren Volumen 40 des Gehäusekörpers 12 kann sich ferner ein Vakuum, vorzugsweise Hochvakuum, befinden. Außerhalb des Gehäusekörpers 12 kann ferner ein Isoliermedium beziehungsweise eine Außenisolierung vorgesehen sein, dass den Gehäusekörper 12 umgibt. Dabei kann es sich um ein festes, flüssiges oder gasförmiges Isoliermedium handeln.

Ferner ist ein Antrieb 58 gezeigt, welcher auf den Bewegkontakt 18 wirkt und diesen so entlang der Bewegungsachse 22 bewegen kann und so den Bewegkontakt 18 von einer den Festkontakt 16 kontaktierenden Position zu einer von dem Festkontakt 16 beabstandeten Position und umgekehrt entlang der Bewegungsachse 22 verlagern kann.

In der Figur 3 ist eine weitere Ausgestaltung der Erfindung gezeigt, wobei gleiche oder entsprechende Bauteile mit den gleichen Bezugszeichen versehen sind.

Die Ausgestaltung gemäß Figur 3 unterscheidet sich von der Ausgestaltung der Figur 2 insbesondere in der Ausführung des Bewegkontakts 18. Dieser weist gemäß Figur 3 einen herkömmlichen Bewegkontakt 18 auf, der nicht in einen inneren Bewegkontaktbereich 36 und einen äußeren Bewegkontaktbereich 38 unterteilt ist und somit aus einem einheitlichen Material, etwa Kupfer, aufgebaut ist. Der Festkontakt 16 entspricht jedoch dem Festkontakt 16 gemäß Figur 2.

## Patentansprüche

1. Vakuumschaltröhre (10), mit mindestens einem Gehäusekörper (12), einem Festkontakt (16) und einem Bewegkontakt (18), wobei der Festkontakt (16) ortsfest in dem Gehäusekörper (12) angeordnet ist und der Bewegkontakt (18) beweglich in einem Bewegkontaktlager (20) derart geführt ist, dass der Bewegkontakt (18) von einer den Festkontakt (16) kontaktierenden Position zu einer von dem Festkontakt (16) beabstandeten Position und umgekehrt entlang einer Bewegungsachse (22) bewegbar ist,
**dadurch gekennzeichnet, dass**
der Festkontakt (16) durch den Gehäusekörper (12) verläuft und einen innerhalb des Gehäusekörpers (12) befindlichen inneren Festkontaktbereich (30) und einen außerhalb des Gehäusekörpers (12) befindlichen äußeren Festkontaktbereich (32) aufweist, und/oder dass der Bewegkontakt (18) durch den Gehäusekörper (12) verläuft und einen innerhalb des Gehäusekörpers (12) befindlichen inneren Bewegkontaktbereich (36) und einen außerhalb des Gehäusekörpers (12) befindlichen äußeren Bewegkontaktbereich (38) aufweist, wobei wenigstens einer von dem äußeren Festkontaktbereich (32) und dem äußeren Bewegkontaktbereich (38) zumindest teilweise radial mit Bezug auf die Bewegungsachse (22) von dem Gehäusekörper (12) umgeben ist.

2. Vakuumschaltröhre (10) nach Anspruch 1, **dadurch gekennzeichnet, dass** der Gehäusekörper (12) im Bereich einer Festkontaktdurchführung (28) in Richtung des Bewegkontakts (18) geformt ist.

3. Vakuumschaltröhre (10) nach Anspruch 1 oder 2, **dadurch gekennzeichnet, dass** der Gehäusekörper (12) im Bereich einer Bewegkontaktdurchführung (34) in Richtung des Festkontakts (16) geformt ist.

4. Vakuumschaltröhre (10) nach einem der Ansprüche 1 bis 3, **dadurch gekennzeichnet, dass** wenigstens einer von dem inneren Festkontaktbereich (30) und dem inneren Bewegkontaktbereich (36) aus Kupfer ausgestaltet ist.

5. Vakuumschaltröhre (10) nach einem der Ansprüche 1 bis 4, **dadurch gekennzeichnet, dass** wenigstens einer von dem äußeren Festkontaktbereich (32) und dem äußeren Bewegkontaktbereich (38) aus Aluminium geformt ist.

6. Vakuumschaltröhre (10) nach einem der Ansprüche 1 bis 5, **dadurch gekennzeichnet, dass** der innere Festkontaktbereich (30) einen inneren Festkontaktkörper (42) und einen inneren Festkontaktschaft (44) aufweist und dass der äußere Festkontaktbereich (32) einen Festkontaktsockel (46) und einen äußeren Festkontaktschaft (48) aufweist, wobei die Länge des äußeren Festkontaktschafts (48) wenigstens 25% bezüglich der Länge des inneren Festkontaktschafts (44) aufweist.

7. Vakuumschaltröhre (10) nach einem der Ansprüche 1 bis 6, **dadurch gekennzeichnet, dass** der innere Festkontaktbereich (30) mit dem äußeren Festkontaktbereich (32) durch eine Senklochschraubverbindung mechanisch verbunden ist.

8. Vakuumschaltröhre (10) nach einem der Ansprüche 1 bis 7, **dadurch gekennzeichnet, dass** der innere Bewegkontaktbereich (36) mit dem äußeren Bewegkontaktbereich (38) durch eine Senklochschraubverbindung mechanisch verbunden ist.

9. Vakuumschaltröhre (10) nach einem der Ansprüche 1 bis 8, **dadurch gekennzeichnet, dass** der äußere Festkontaktbereich (32) ausschließlich außerhalb des Gehäusekörpers (12) angeordnet ist.

10. Vakuumschaltröhre (10) nach einem der Ansprüche 1 bis 9, **dadurch gekennzeichnet, dass** der äußere Bewegkontaktbereich (38) ausschließlich außerhalb des Gehäusekörpers (12) angeordnet ist.
